# FASCICULE DE BREVET EUROPEEN

(11) **EP 0 097 085 B1**
(45) Date de publication et mention de la délivrance du brevet: **02.04.1986**
(21) Numéro de dépôt: 83401137.1
(22) Date de dépôt: 03.06.1983
(51) Int. Cl.: B41F 31/04, B41L 27/08, B41F 31/06

(54) **Dispositif d'encrage à lame basse à cuvettes d'encrier amovibles**
Farbwerk mit unterem Farbmesser und abnehmbarem Farbbehälter
Inking device with lower duct blade and removable ink fountain

(30) Priorité: 04.06.1982 FR 8209775
(43) Date de publication de la demande: 28.12.1983
(73) Titulaire: CREUSOT-LOIRE, F-75008 Paris (FR)
(72) Inventeur: Savart, Bernard, F-94100 Saint-Maur (FR); Ducournau, Alain, F-44115 Basse Goulaine (FR)
(74) Mandataire: Bressand, Georges

## Description

L'invention concerne un dispositif d'encrage destiné à être utilisé dans une machine d'imprimerie, par exemple une machine offset.

Une machine rotative d'imprimerie comporte un certain nombre d'éléments imprimants comprenant chacun un cylindre porte-plaque sur lequel l'encre est amenée, par Vintèrmédiaire de rouleaux répartiteurs, à partir d'un rouleau encrier. Le rouleau encrier est lui-même au contact avec de l'encre contenue dans une cuvette d'encrier. Pour éviter une impression irrégulière, la quantité d'encre prise par le rouleau encrier doit être constante: dans ce but, une lame encrier est appliquée contre le rouleau encrier. On connaît depuis longtemps deux types d'encriers: les encriers à lame haute dans lesquels la lame se trouve au-dessus du rouleau encrier et les encriers à lame basse dans lesquels la lame se trouve au-dessous du rouleau encrier. Les encriers à lame basse peuvent être préférés aux encriers à lame haute en raison de leur moindre encombrement, donc de leur moindre coût.

On connaît, dans le FP-A N° 1585483, un dispositif d'encrage du type à lame basse, comportant un rouleau encreur, un encrier monté sur un axe parallèle à l'axe du rouleau encreur et une lame encreuse prévue à l'intérieur de l'encrier et dont le bord est appliqué contre le rouleau encreur.. L'encrier pivote autour de l'axe sur lequel il est monté pour pouvoir accéder aux différents organes. Mais, en basculant, l'encrier s'écarte du rouleau encreur si bien qu'il est nécessaire de vidanger l'encrier et de le faire basculer.

D'autre part, les encriers à lame basse peuvent comporter une cuvette munie de plusieurs compartiments, par exemple quatre, permettant ainsi l'impression simultanée de plusieurs pages. Ces compartiments sont généralement remplis d'encre noire mais, si l'on veut réaliser des impressions en couleurs, il est nécessaire de pouvoir changer la couleur de l'encre contenue dans les divers compartiments. On peut également vouloir qu'un compartiment soit complètement vidé de son encre, si l'une des quatre pages doit par exemple rester blanche. Pour changer l'encre d'un compartiment, il est nécessaire de vidanger ce compartiment au préalable, ce qui présente divers inconvénients tels que perte de temps, non-récupération de l'encre vidangée, opération sale à réaliser.

D'autre part, comme les cuvettes des encriers à lame haute présentent l'inconvénient de ne pas pouvoir être séparés en compartiments, il est connu d'utiliser des encriers à lame haute comportant des cuvettes amovibles placées sur un support d'encrier fixe. La cuvette retirée peut être ainsi placée en attente avec l'encre qu'elle contient jusqu'à ce qu'on ait à nouveau besoin de l'utiliser. Toutefois, si un encrier à cuvettes amovibles est facilement réalisable pour un encrier du type à lame haute, il n'en va pas de même des encriers du type à lame basse dans lesquels la lame encrier se trouve au-dessous du rouleau encrier. En effet, dans ce type d'encrier, l'encre est maintenue entre la lame encrier et le rouleau encrier et il n'est pas possible de retirer la cuvette sans qu'une grande partie de l'encre ne s'écoule dès que la cuvette n'est plus en contact avec le rouleau encrier.

La présente invention tente donc de remédier à cet inconvénient: elle vise un encrier du type à lame basse dans lequel il soit possible de retirer les cuvettes sans vider l'encre au préalable.

Suivant l'invention, l'encrier est porteur d'au moins une cuvette amovible, et l'encrier peut pivoter successivement autour du rouleau encrier sans que la cuvette ne s'écarte dudit rouleau et autour de l'axe sur lequel il est monté afin que la cuvette s'écarte dudit rouleau encrier et prenne ainsi une position pour laquelle elle peut être facilement retirée.

De préférence, le dispositif d'encrage selon l'invention est muni de moyens pour faire tourner l'axe de l'encrier autour de l'axe du rouleau, entre deux positions, une position dite de travail pour laquelle l'encre contenue dans la cuvette de l'encrier baigne le rouleau encrier et une position pour laquelle l'extrémité de la lame encrier émerge de l'encre contenue dans la cuvette d'encrier.

Dans un mode préféré de réalisation de l'invention, les moyens de fixation de la cuvette sur l'encrier sont réglables afin de permettre la permutation de différentes cuvettes amovibles sur différents encriers.

Mais afin d'être mieux comprise, l'invention va maintenant être décrite dans un mode de réalisation préféré, donné uniquement à titre d'exemple et représenté par les dessins annexés.
La fig. 1 représente le dispositif d'encrage selon l'invention en position de travail, c'est-à-dire dans une position pour laquelle l'encre contenue dans la cuvette de l'encrier baigne le rouleau encrier afin que ce dernier transmette l'encre jusqu 'au cylindre de plaque par l'intermédiaire d'autres rouleaux non représentés. Plus précisément, la fig. 1 est une coupe radiale du dispositif, effectuée au niveau d'une cuvette.
La fig. 2 représente le dispositif d'encrage selon l'invention dans une position analogue à celle de la fig. 1, c'est-à-dire en position de travail, mais la coupe a été effectuée à l'une des deux extrémités du dispositif d'encrage, c'est-à-dire au niveau de l'un des paliers montés sur l'axe du rouleau encrier pour soutenir l'encrier.
La fig. 3 est une figure analogue à la fig. 1 après pivotement de l'axe de l'encrier autour de l'axe du rouleau.
La fig. 4 est une figure analogue à la fig. 3, après un pivotement supplémentaire de l'encrier autour de son axe propre, afin de dégager la cuvette du rouleau.
La fig. 5 est une figure analogue à la fig. 4 montrant l'enlèvement ou la mise en place d'une cuvette.
Sur toutes les figures, les éléments correspondants portent les mêmes repères.
On se reportera tout d'abord à la fig. 1.

La fig. 1 montre le rouleau encrier 1 sur lequel est monté un palier 2 solidaire de l'axe 3 de l'encrier 4. Sur l'encrier 4 est fixée, au moyen de vis 5 et 6, une cuvette 7 contenant une certaine quantité d'encre 8. L'encre 8 est maintenue dans la cuvette 7 au moyen des parois latérales 9 de la cuvette, terminées par des joints 10 venant s'appliquer contre le rouleau encrier 1, d'une part, et par une lame encrier 11 dont le bord est appliqué contre le rouleau encrier 1, d'autre part. L'écartement de la lame 11 par rapport au rouleau encrier 1 peut être réglé au moyen d'une vis 12 fixée à l'encrier 4.

La fig. 2 montre, de façon plus claire que la fig. 1, la fixation du palier 2 à un bâti fixe 13 par l'intermédiaire d'une vis 14. La fig. 2 montre également la fixation de l'encrier4sur le palier 2 au moyen d'une vis 15.

On se reportera maintenant à la fig. 2. Cette figure est analogue à la fig. 1. Elle se différencie toutefois de cette dernière par le fait que, en agissant sur la vis 14, on a désolidarisé le palier 2 du bâti 13, puis on a fait pivoter le palier jusqu'à ce qu'il vienne s'accrocher, au moyen d'une agrafe 16, à une cheville 17, fixée elle aussi au bâti fixe 13. Un vérin 18, dont l'une des extrémités est fixée au palier 2 et l'autre extrémité au bâti fixe 13, a permis d'effectuer ce pivotement du palier 2 autour de l'axe du rouleau 1. Dans ce mouvement de pivotement, la cuvette 7 de l'encrier 4 est restée en contact avec le rouleau 1, évitant ainsi que l'encre 8 ne s'échappe de la cuvette 7. Dans la position de la fig. 3, l'extrémité de la lame encrier 11 émerge de l'encre 8 contenue dans la cuvette 7.

On se reportera maintenant à la fig. 4 qui montre le pivotement de l'encrier 4 autour de son axe 3, ce dernier restant maintenant fixe puisque le palier 2 a été accroché au bâti fixe 13 au moyen de l'agrafe 16. Afin de permettre le pivotement de l'encrier 4 autour de son axe 3, on a bien sûr décroché l'encrier 4 du palier 2 en dévissant la vis 15. Dans la position obtenue après pivotement autour de l'axe 3, l'encrier 4 esttel que la cuvette 7 s'écarte du rouleau 1 et prenne ainsi une position pour laquelle elle peut être facilement retirée, puisque le rouleau 1 n'est maintenant plus nécessaire au maintien de l'encre 8 dans la cuvette 7. Dans cette position, la lame 11 peut aussi être nettoyée aisément.

L'enlèvement de la cuvette 7 est représenté à la fig. 5. Celui-ci s'effectue très simplement, une fois que l'on a désolidarisé la cuvette 7 de l'encrier 4 en dévissant complètement la vis 5. On peut ainsi retirer la cuvette 7 et la remplacer par une autre cuvette semblable contenant une encre de couleur différente. La nouvelle cuvette qui va remplacer la cuvette 7 pourra être de dimensions légèrement différentes de la première; c'est pourquoi on a prévu un positionnement précis de la cuvette 7 sur l'encrier 4 par un double réglage effectué au moyen des vis 6 et 19. Ce réglage n'a pas à être effectué à chaque fois que l'on monte une cuvette 7 sur un encrier 4. En effet, le réglage de la vis 6 est effectué une fois pour toutes sur chaque cuvette 7 de telle sorte que la distance entre l'extrémité de la lame 11 et la face d'appui de la vis 6 soit identique pour toutes les cuvettes 7, et le réglage de la vis 19 est effectué une fois pour toutes sur chaque encrier 4 de telle sorte que la distance entre le rouleau 1 et la face d'appui de la vis 19 soit identique pour tous les encriers 4. Lorsque l'on met en place une cuvette quelconque 7 sur un encrier quelconque 4, déjà réglés, il suffit donc de visser la vis 6 dans la vis 19 sans qu'il soit nécessaire d'effectuer un nouveau réglage. La fixation de la cuvette 7 sur l'encrier 4 se termine bien sûr par le vissage de la vis 5.

L'invention que l'on vient de décrire présente de nombreux avantages. Elle permet de changer facilement les cuvettes de l'encrier d'un dispositif d'encrage du type à lame basse, sans nécessiter de réglage à chaque changement de cuvette. Elle permet en outre de nettoyer facilement la lame encrier.

Le nombre de cuvettes supportées par l'encrier peut évidemment être quelconque, ce nombre dépendant du nombre de pages que l'on désire imprimer simultanément.

## Revendications

1. Dispositif d'encrage du type à lame basse, comportant un rouleau encrier (1 ), un encrier (4) monté sur un axe (3) parallèle à l'axe du rouleau encrier (1 ) et une lame encrier (11 ) prévue à l'intérieur de l'encrier (4) et dont le bord est appliqué contre le rouleau encrier (1 ), caractérisé par le fait que l'encrier (4) est porteur d'au moins une cuvette amovible (7) et que l'encrier (4) peut pivoter successivement autour du rouleau encrier (1) sans que la cuvette (7) ne s'écarte dudit rouleau (1 ) et autour de l'axe (3) afin que la cuvette s'écarte dudit rouleau encrier (1 ) et prenne ainsi une position pour laquelle elle peut être facilement retirée.

2. Dispositif d'encrage selon la revendication 1, caractérisé par le fait qu'il est muni de moyens (18) pour faire tourner l'axe (3) de l'encrier (4) autour de l'axe du rouleau (1 ), entre deux positions, une position dite de travail pour laquelle l'encre (8) contenue dans la cuvette (7) de l'encrier (4) baigne le rouleau encrier (1 ) (fig. 1 ) et une position pour laquelle l'extrémité de la lame encrier (11 ) émerge de l'encre (8) contenue dans la cuvette (7) (fig. 3).

3. Dispositif d'encrage selon l'une des revendications 1 ou 2, caractérisé par le fait que les moyens de fixation (6 et 19) de la cuvette (7) sur l'encrier (4) sont réglables afin de permettre la permutation de différentes cuvettes amovibles (7) sur différents encriers (4).

## Patentansprüche

1. Farbwerk mit unterem Farbmesser, das eine Farbwalze (1 ), einen, auf einer zur Achse der Farbwalze (1 ) parallelen Achse (3) befestigten Farbkasten (4) und ein Farbmesser (11), das im Inneren des Farbkastens (4) angeordnet ist, und dessen Rand gegen die Farbwalze (1 ) andrückt, aufweist, dadurch gekennzeichnet, dass der Farbkasten (4) mindestens einen abnehmbaren Behälter (7) trägt und dass der Farbkasten (4) um die Farbwalze (1 ), ohne dass sich der Behälter (7) von dieser Walze (1 ) entfernt, und sukzessiv um die Achse (3) schwenkbar ist, so dass sich der Behälter von der Farbwalze (1) entfernt und somit eine Stellung einnimmt, in der er leicht abgenommen werden kann.

2. Farbwerk nach Anspruch 1, gekennzeichnet durch Mittel (18) zum Drehen der Achse (3) des Farbkastens (4) um die Achse der Walze (1 ) zwischen zwei Stellungen, einer Betriebsstellung, in der die in. dem Behälter (7) des Farbkastens (4) enthaltene Farbe (8) die Farbwalze (1) benetzt (Fig. 1) und einer Stellung, in der das Ende des Farbmessers (11 ) aus der in dem Behälter (7) enthaltenen Farbe (8) herausragt (Fig. 3).

3. Farbwerk nach einem der Ansprüche 1 oder 2, dadurch gekennzeichnet, dass die Mittel (6, 19) zur Befestigung des Behälters (7) auf dem Farbkasten (4) einstellbar sind, um die Vertauschung verschiedener abnehmbarer Behälter (7) auf verschiedenen Farbkästen (4) zu ermöglichen.

## Claims

1. A low-blade-type inking mechanism comprising an ink duct roller (1), an ink duct (4) mounted on an axis (3) parallel to the axis of the ink duct roller (1) and a low blade (11) provided inside the ink duct (4), the edge of which is applied against the ink duct roller (1), characterized in that the ink duct (4) brings at least one removable trough (7) and in that the ink duct (4) can, on the one hand, pivot about the ink duct roller (1) without the trough (7) moving away from said roller (1) and about the axis (3) so that the trough moves away from said ink duct roller (1) and takes a position in which it is able to be easily removed.

2. A low-blade-type inking mechanism as claimed in Claim 1, characterized in that it is equipped with means (18) to rotate the axis (3) of the ink duct (4) about the axis of the roller (1) between two positions, a so-called work position in which the ink (8) contained in the trough (7) of the ink duct (4) wets the ink duct roller (1 ) (Fig. 1 ) and a position in which the end of the ink duct blade (11) emerges from the ink (8) contained in the trough (7) (fig. 3).

3. A low-blade-type inking mechanism as claimed in either of Claims 1 or 2, characterized in that the means (6 and 19) of fixing the trough (7) to the ink duct (4) are adjustable to permit the permutation of different detachable troughs (7) to different ink ducts (4).
